# EUROPÄISCHE PATENTANMELDUNG

(11) **EP 0 315 759 A2**
(43) Veröffentlichungstag der Anmeldung: **17.05.1989**
(21) Anmeldenummer: 88115266.4
(22) Anmeldetag: 17.09.1988
(51) Int. Cl.: B65D 1/16, B65D 1/46, B65D 45/34

(54) **Fassgebinde mit Fasskörper und Deckel aus Kunststoff sowie Spannverschluss**

(30) Priorität: 07.11.1987 DE 3737884
(71) Anmelder: SOTRALENTZ S.A., F-67320 Drulingen (FR)
(72) Erfinder: Pfeiffer, Pierre, F-67 320 Drulingen (FR); Sigwalt, Paul, F-67 320 Drulingen (FR); Cheval, Benoît, F-67 700 Saverne (FR)
(74) Vertreter: Andrejewski, Walter, Dr.

(57) **Zusammenfassung**

Faßgebinde mit Faßkörper und Deckel aus Kunststoff sowie Spannverschluß. Der Faßkörper ist im Wege der Blasformgebung aus thermoplastischem Kunststoff geformt und weist einen angeformten, in bezug auf den Durchmesser des Faßkörpers eingezogenen Öffnungshals auf. Der aus thermoplastischem Kunststoff geformte Deckel weist einen vertieften Deckelboden sowie eine umlaufende Passungsrinne auf, mit der der Deckel auf einen Endbereich des Öffnungshalses aufgestülpt ist. Der Spannringverschluß besteht aus einem Außenbund am faßkörperseitigen Rand der Passungsrinnenaußenwand, einem im Anschluß an die Einziehung des Öffnungshalses umlaufenden Gegenflansch sowie einem den Außenbund und den Gegenflansch klemmend umfassenden, im Querschnitt U-förmigen Spannring mit Spannschloß. Der Öffnungshals weist im Anschluß an die Einziehung zum Endbereich des Öffnungshalses hin ein Übergangsteilstück auf. Das Übergangsteilstück trägt einen Bundring im wesentlichen T-förmigen Querschnittes, dessen Bund den T-Steg und den Gegenflansch bildet und dessen T-Balken ein Ringteil mit oberem Ringteilabschnitt und unterem Ringteilabschnitt bildet sowie stoffschlüssig und/oder formschlüssig mit dem Übergangsteilstück vereinigt ist. Der obere Ringteilabschnitt des Bundringes ist von dem Außenbundbereich des aufgesetzten Deckels anliegend überfaßt. An dem Außenbundbereich liegt bei geschlossenem Spannschloß der obere U-Flansch des Spannringes an. Der untere U-Flansch des Spannringes liegt bei geschlossenem Spannschloß an dem unteren Ringteilabschnitt des Bundringes an.

## Beschreibung

Die Erfindung bezieht sich gattungsgemäß auf ein Faßgebinde mit Faßkörper und Deckel aus Kunststoff sowie Spannverschluß, wobei der Faßkörper im Wege der Blasformgebung aus thermoplastischem Kunststoff geformt ist und einen angeformten, in bezug auf den Durchmesser des Faßkörpers eingezogenen Öffnungshals aufweist, wobei der aus thermoplastischem Kunststoff geformte Deckel einen vertieften Deckelboden sowie eine umlaufende Passungsrinne besitzt, mit der der Deckel auf einen Endbereich des Öffnungshalses aufgestülpt ist, wobei der Spannringverschluß aus einem Außenbund am faßkörperseitigen Rand der Passungsrinnenaußenwand, einem im Anschluß an die Einziehung des Öffnungshalses umlaufenden Gegenflansch sowie einem den Außenbund und den Gegenflansch klemmend umfassenden, im Querschnitt U-förmigen Spannring mit Spannschloß besteht, wobei fernerhin der Öffnungshals im Anschluß an die Einziehung zum Endbereich des Öffnungshalses hin ein Übergangsteilstück aufweist, welches Übergangsteilstück einen Bundring im wesentlichen T-förmigen Querschnittes trägt, dessen Bund den T-Steg und den Gegenflansch bildet und dessen T-Balken ein Ringteil mit oberem Ringteilabschnitt und unterem Ringteilabschnitt bildet sowie stoffschlüssig und/oder formschlüssig mit dem Übergangsteilstück vereinigt ist. Bei solchen Faßgebinden erfolgt der Anschluß des Bundringes an den Öffnungshals des Faßkörpers bei der Blasformgebung des Faßkörpers. Der einteilige oder mehrteilige Bundring wird dazu in die Blasform eingelegt. - Faßgebinde des beschriebenen Aufbaus werden insbes. in der chemischen Industrie eingesetzt. Sie müssen im gefüllten Zustand hohen Sicherheitsanforderungen genügen, und zwar auch bei Stapelung und bei extremen Schlag-, Stoß- und Fallbeanspruchungen, die beim Transport und beim Handling auftreten können.

Bei dem gattungsgemäßen Faßgebinde (DE-OS 36 19 367) ist der obere Ringteilabschnitt des Bundringes von dem Außenbundbereich des aufgesetzten Deckels nicht überfaßt. Es erfolgt folglich auch keine Abstützung des oberen Ringteilabschnittes über den Außenbundbereich des aufgesetzten Deckels am Spannring, - und umgekehrt keine Abstützung des entsprechenden U-Flansches des Spannringes. Das beeinträchtigt die Sicherheit bei den angegebenen extremen Beanspruchungen, weil die Verbindung zwischen Öffnungshals und Bundring singuläre Beanspruchungen erfahren und brechen kann. Bei der bekannten Ausführungsform liegt aber darüber hinaus auch der untere Ringteilabschnitt des Bundringes an dem zugeordneten Flansch des Spannringes nicht an, was die Sicherheit weiter beeinträchtigt. Der Spannring hat U-Flansche unterschiedlicher Flanschbreite, weil wegen des auf den Öffnungshals aufgesetzten Deckels der Außendurchmesser am Deckel im Bereich über dem Außenbund um die Wanddicke der Passungsrinnenaußenwand größer ist als der Außendurchmesser des Öffnungshalses unterhalb des Gegenflansches. Das ist handhabungstechnisch nachteilig, weil der Spannring beim Aufsetzen der besonderen Orientierung bedarf.

Bei gattungsfremden Faßgebinden ähnlichen Aufbaues und ähnlicher Funktion (DE-OS 25 44 491) ist kein Bundring vorge sehen, sondern der Öffnungshals vom Bereich der Einziehung bis zu dem in die Passungsrinne eintauchenden Teilstück eigentümlich geformt. Das beruht darauf, daß der Gegenflansch beim Blasen des Faßkörpers aus dem Schlauch gebildet wird, der zum Faßkörper aufgeblasen wird. Tatsächlich handelt es sich um einen vom Faßkörper radial nach außen vorstehenden, massiven, gestauchten Flansch aus der Faßkörperwand. Das bedingt eine wegen der Stauchung unvermeidbare Einbuchtung im Bereich des Gegenflansches und beschränkt die Dicke des Gegenflansches auf ein Maß, welches maximal der doppelten Wanddicke des Faßmantels entspricht. Weil der Gegenflansch durch Blasformen und Stauchen hergestellt ist, ergeben sich festigkeitsmäßige und stabilitätsmäßige Schwachstellen im Übergangsbereich zum Öffnungshals des Faßkörpers.

Der Erfindung liegt die Aufgabe zugrunde, ein gattungsgemäßes Faßgebinde so weiter auszubilden, daß auch die eingangs erwähnten extremen Beanspruchungen mit hoher Sicherheit aufgenommen werden.

Zur Lösung dieser Aufgabe lehrt die Erfindung, daß der obere Ringteilabschnitt des Bundringes von dem Außenbundbereich des aufgesetzten Deckels anliegend überfaßt ist, an welchem Außenbundbereich bei geschlossenem Spannschloß der obere U-Flansch des Spannringes anliegt, und daß der untere U-Flansch des Spannringes bei geschlossenem Spannschloß an dem unteren Ringteilabschnitt des Bundringes anliegt. - Bei dem erfindungsgemäßen Faßgebinde sind der obere Ringteilabschnitt sowie der untere Ringteilabschnitt bei aufgesetztem Deckel und geschlossenem Spannring gleichsam eingebunden, weil die einander zugeordneten Bauteile, wie beschrieben, aneinander anliegen. Treten extreme Beanspruchungen durch Schlag, Stoß oder Fall auf, so bewirkt die Einbindung eine Abstützung. Bereiche singulärer Beanspruchungen an den Ringteilabschnitten und an den U-Flanschen des Spannringes können sich auch bei Schlag, Stoß oder Fall kaum ausbilden. Bruchgefahr an Bereichen singulärer Beanspruchungen besteht nicht mehr. Die Sicherheit insgesamt ist beachtlich erhöht. Es empfiehlt sich, die Anordnung so zu treffen, daß der Spannring schon bei geschlossenem Spannschloß mit seinen U-Flanschen an dem oberen Ringteilabschnitt unter Zwischenschaltung der Passungsrinnenaußenwand sowie an den unteren Ringteilabschnitt abgestützt ist, so daß eine Verspannung auch dann vorliegt, wenn singuläre Beanspruchungen noch nicht aufzunehmen sind. Eine bevorzugte Ausführungsform der Erfindung, der besondere Bedeutung zukommt, ist dadurch gekennzeichnet, daß der Bundring einen unteren Ringteilabschnitt aufweist, der in bezug auf seine Außenkonturen um etwa das Maß der Wanddicke der Passungsrinnenaußenwand dicker ist als der obere Ringteilabschnitt und um dieses Maß nach außen vorspringt, und daß der Spannring U-Flansche gleicher Flanschbreite aufweist. Daraus resultieren zwei Vorteile, nämlich einerseits eine Verstärkung des Verbundringes in dem Bereich, in dem besondere Beanspruchungen aufzunehmen sind und andererseits eine handhabungstechnische Vereinfachung, weil der Spannring beim Aufsetzen nicht mehr in bezug auf oben und unten besonders orientiert werden muß. Aus verspannungstechnischen Gründen empfiehlt es sich, daß der Außenbund sowie der Gegenflansch einen nach außen sich verjüngenden keilförmigen Querschnitt aufweisen und die U-Flansche des Spannringes angepaßt sind. Es versteht sich, daß der untere Ringteilabschnitt und/oder der Gegenflansch und/oder der Außenbund materialsparende Auskammerungen aufweisen können.

Im folgenden werden die beschriebenen und weiteren Merkmale der Erfindung anhand einer lediglich ein Ausführungsbeispiel darstellenden Zeichnung ausführlicher erläutert. Es zeigen in schematischer Darstellung
Fig. 1 einen Vertikalschnitt durch ein erfindungsgemäßes Faßgebinde bei aufgesetztem Deckel, ausschnittsweise und
Fig. 2 den vergrößerten Ausschnitt A aus dem Gegenstand nach Fig. 1.

Das in den Figuren dargestellte Faßgebinde besitzt einen Faßkörper 1 und einen Deckel 2 aus Kunststoff sowie einen Spannringsverschluß 3.

Der Faßkörper 1 ist im Wege der Blasformgebung aus thermoplastischem Kunststoff geformt worden. Er besitzt einen angeformten in bezug auf den Durchmesser des Faßkörpers eingezogenen Öffnungshals 4. Der aus thermoplastischem Kunststoff geformte Deckel 2 besitzt einen vertieften Deckelboden 5 sowie eine umlaufende Passungsrinne 6. Im Ausführungsbeispiel taucht der Deckelboden 5 im aufgesetzten Zustand in den Öffnungshals 4 ein, was dem Faßgebinde bei aufgesetztem Deckel 2 besondere Stabilität im Bereich des Öffnungshalses verleiht. An die Passungsrinneninnenwand 7 ist der Deckelboden 5 etwa mittig angeschlossen. Der Deckel 2 ist so auf einen Endbereich des Öfffnungshalses 4 aufgestülpt.

Der Spannringverschluß 3 besteht aus einem Außenbund 8 am faßkörperseitigen Rand der Passungsrinnenaußenwand 9, einem im Anschluß an die Einziehung 10 des Öffnungshalses 4 umlaufenden Gegenflansch 11 sowie einem den Außenbund 8 und den Gegenflansch 11 klemmend umfassenden, im Querschnitt U-förmigen Spannring 12. Der Öffnungshals 4 weist im Anschluß an die Einziehung 10 zum Endbereich des Öffnungshalses 4 hin ein Übergangsteilstück 13 auf, welches Übergangsteilstück 13 einen Bundring 14 im wesentlichen T-förmigen Querschnittes trägt. Der Bund des Bundringes 14 bildet den T-Steg und damit den Gegenflansch 11. Der T-Balken bildet ein Ringteil mit oberem Ringteilabschnitt 15 und unterem Ringteilabschnitt 16. Der Bundring 14 ist stoffschlüssig und/oder formschlüssig bei der Blasformgebung des Faßkörpers mit dem Übergangsteilstück 13 vereinigt worden.

Aus der Fig. 1 entnimmt man, daß der obere Ringteilabschnitt des Bundringes 14 von dem Außenbundbereich des aufgesetzten Deckels 2 anliegend überfaßt ist. An dem Außenbundbereich des aufgesetzten Deckels 2 liegt bei geschlossenem Spannschloß der obere U-Flansch 17 des Spannringes 12 an, während der untere U-Flansch 18 des Spannringes 12 bei geschlossenem Spannschloß an dem Ringteilabschnitt 16 des Bundringes 14 anliegt. Dabei ist eine besondere Form des Anliegens verwirk licht. Der Spannring 12 ist nämlich bei geschlossenem Spannschloß mit seinen U-Flanschen 17, 18 an dem oberen Ringteilabschnitt 15 unter Zwischenschaltung der Passungsrinnenaußenwand 9 sowie an dem unteren Ringteilabschnitt 16 unmittelbar abgestützt.

Aus einer vergleichenden Betrachtung der Fig. 1 und 2 entnimmt man, daß der Bundring 14 einen unteren Ringteilabschnitt 16 aufweist, der in bezug auf seine Außenkonturen um etwa das Maß der Wanddicke der Passungsrinnenaußenwand 9 dicker ist, als der obere Ringteilabschnitt 15, und der um dieses Maß nach außen vorspringt. Der Spannring 12 kann daher U-Flansche 17, 18 gleicher Flanschbreite aufweisen. Im übrigen besitzen der Außenbund 8 sowie der Gegenflansch 11 einen nach außen sich verjüngenden keilförmigen Querschnitt. Die U-Flansche 17, 18 des Spannringes 12 sind angepaßt, so daß beim Spannen des Spannringes 12 eine entsprechende Verspannung und Verklemmung erfolgt. Insbes. aus der Fig. 2 entnimmt man, daß der untere Ringteilabschnitt 16 und/oder der Gegenflansch 11 und/oder der Außenbund 8 materialsparende Auskammerungen 19 aufweisen.

Im Ausführungsbeispiel weist das Ringteil 15, 16 des Bundringes 14 faßkörperseitig eine im Querschnitt linsenförmige Oberfläche 20 auf. Der Faßkörper 1 folgt dieser Formgebung. Auf der dem Faßkörper 1 abgewandten Seite sind die entsprechenden Oberflächen eben. Die linsenförmige Oberfläche 20 des Ringteils 15, 16 besitzt, wie die Fig. 2 erkennen läßt, zusätzliche Formschlußrippen 21, die eine Rippenhöhe von 0,5 bis 2 mm besitzen.

Insgesamt ist die Anordnung im Ausführungsbeispiel so getroffen, daß der Öffnungshals 4, bei stehendem Faß, im Bereich des Bundringes 14 im wesentlichen vertikal verläuft. Der Bundring 14 ist ein mehrteiliger Ring und durch Spritzgießen hergestellt. Die Stoßstellen des Bundringes 14 können formschlüssig oder stoffschlüssig vereinigt sein.

## Patentansprüche

1. Faßgebinde mit Faßkörper und Deckel aus Kunststoff sowie Spannverschluß,
wobei der Faßkörper im Wege der Blasformgebung aus thermoplastischem Kunststoff geformt ist und einen angeformten, in bezug auf den Durchmesser des Faßkörpers eingezogenen Öffnungshals aufweist,
wobei der aus thermoplastischem Kunststoff geformte Deckel einen vertieften Deckelboden sowie eine umlaufende Passungsrinne besitzt, mit der der Deckel auf einen Endbereich des Öffnungshalses aufgestülpt ist,
wobei der Spannringverschluß aus einem Außenbund am faßkörperseitigen Rand der Passungsrinnenaußenwand, einem im Anschluß an die Einziehung des Öffnungshalses umlaufenden Gegenflansch sowie einem den Außenbund und den Gegenflansch klemmend umfassenden, im Querschnitt U-förmigen Spannring mit Spannschloß besteht, wobei fernerhin der Öffnungshals im Anschluß an die Einziehung zum Endbereich des Öffnungshalses hin ein Übergangsteilstück aufweist, welches Übergangsteilstück einen Bundring im wesentlichen T-förmigen Querschnittes trägt, dessen Bund den T-Steg und den Gegenflansch bildet und dessen T-Balken ein Ringteil mit oberem Ringteilabschnitt und unterem Ringteilabschnitt bildet sowie stoffschlüssig und/oder formschlüssig mit dem Übergangsteilstück vereinigt ist, **dadurch gekennzeichnet**, daß der obere Ringteilabschnitt (15) des Bundringes (14) von dem Außenbundbe reich des aufgesetzten Deckels (2) anliegend überfaßt ist, an welchem Außenbundbereich bei geschlossenem Spannschloß der obere U-Flansch (17) des Spannringes (12) anliegt, und daß der untere U-Flansch (18) des Spannringes (12) bei geschlossenem Spannschloß an dem unteren Ringteilabschnitt (16) des Bundringes (14) anliegt.

2. Faßgebinde nach Anspruch 1, dadurch gekennzeichnet, daß der Spannring (12) bei geschlossenem Spannschloß mit seinen U-Flanschen (17 bzw. 18) unter Zwischenschaltung des Außenbundbereiches des Deckels (2) an dem oberen Ringteilabschnitt (15) sowie außerdem an dem unteren Ringteilabschnitt (16) abgestützt ist.

3. Faßgebinde nach einem der Ansprüche 1 oder 2, dadurch gekennzeichnet, daß der Bundring (14) einen unteren Ringteilabschnitt (16) aufweist, der in bezug auf seine Außenkonturen um etwa das Maß der Wanddicke der Passungsrinnenaußenwand (9) dicker ist als der obere Ringteilabschnitt (15) und um dieses Maß nach außen vorspringt, und daß der Spannring (12) U-Flansche (17, 18) gleicher Flanschbreite aufweist.

4. Faßgebinde nach einem der Ansprüche 1 bis 3, dadurch gekennzeichnet, daß der Außenbund (8) sowie der Gegenflansch (11) einen nach außen sich verjüngenden keilförmigen Querschnitt aufweisen und die U-Flansche (17, 18) des Spannringes (12) angepaßt sind.

5. Faßgebinde nach einem der Ansprüche 1 bis 4, dadurch gekennzeichnet, daß der untere Ringteilabschnitt (16) und/oder der Gegenflansch (11) und/oder der Außenbund (8) materialsparende Auskammerungen (19) aufweisen.

6. Faßgebinde nach einem der Ansprüche 1 bis 5, dadurch gekennzeichnet, daß der Ringteil (15, 16) faßkörperseitig eine im Querschnitt linsenförmige Oberfläche (20) aufweist, welcher der Faßkörper (1) folgt.

7. Faßgebinde nach einem der Ansprüche 1 bis 6, dadurch gekennzeichnet, daß der Ringteil (15, 16) auf der dem Faßkörper (1) abgewandten Seite ebene Oberflächen aufweist.

8. Faßgebinde nach einem der Ansprüche 1 bis 7, dadurch gekennzeichnet, daß die linsenförmige Oberfläche (20) des Ringteiles (15, 16) zusätzlich Formschlußrippen (21) aufweist, die eine Rippenhöhe von 0,5 bis 2 mm besitzen.

9. Faßgebinde nach einem der Ansprüche 1 bis 8, dadurch gekennzeichnet, daß der Öffnungshals (4) bei stehendem Faß im Bereich des Bundringes (14) im wesentlichen vertikal verläuft.

10. Faßgebinde nach einem der Ansprüche 1 bis 9, dadurch gekennzeichnet, daß der Bundring (14) mehrteilig und als Spritzgußteil ausgeführt ist.
